# FASCICULE DE BREVET EUROPEEN

(11) **EP 0 107 601 B1**
(45) Date de publication et mention de la délivrance du brevet: **27.12.1985**
(21) Numéro de dépôt: 83420167.5
(22) Date de dépôt: 19.10.1983
(51) Int. Cl.: A47B 81/06

(54) **Support réglable pour téléviseur et magnétoscope avec plateau porte-cassettes**
Verstellbarer Träger für Fernseher und Videorekorder mit Kassettenregal
Adjustable support for a television and video recorder with a cassette holder shelf

(30) Priorité: 22.10.1982 FR 8218037
(43) Date de publication de la demande: 02.05.1984
(73) Titulaire: Erard, Henri, F-38230 Pont de Cheruy (FR)
(72) Inventeur: Erard, Henri, F-38230 Pont de Cheruy (FR)
(74) Mandataire: Monnier, Guy

## Description

La présente invention a trait aux supports ou »pieds« pourvus de deux platines superposées, destinées à être adaptées pour recevoir un téléviseur et un magnétoscope.

On sait que dans les supports de ce type chaque platine est généralement formée par une série d'éléments portés par une membrure horizontale fixe, lesdits éléments étant susceptibles d'être réglés pour s'adapter aux dimensions des différents appareils du commerce. La membrure inférieure est directement montée sur le sommet du pied vertical unique du piètement et elle supporte la membrure supérieure par l'intermédiaire de deux montants arrière à profil latéral en forme de C ou de U couché. Le document FR-A-2462 124 illustre bien la réalisation des supports de ce type.

On conçoit que l'ensemble ainsi constitué est assez instable, par suite notamment du soutien en porte-à-faux de la platine supérieure qui supporte le poids relativement important du téléviseur. On observera par ailleurs que les montants en C qui soutiennent la platine supérieure gênent et en tout état de cause limitent le réglage des éléments de la platine inférieure, si bien que cette dernière ne s'adapte qu'assez difficilement aux dimensions des différents types de magnétoscopes.

On rappelera par ailleurs que le document FR-A-2 348 673 décrit un meuble destiné à former support pour un clavier à écran superposé à une imprimante. Ce meuble comprend un socle formé de deux longerons parallèles reliés par une entretoise, ce socle étant pourvu de deux montants qui sont fixés auxdits longerons en étant situés dans un même plan correspondant au centre de gravité de l'ensemble. Le cadre rectangulaire à piètement ainsi constitué supporte un plateau inférieur en forme de caisson et un plateau supérieur servant de tablette.

La présente invention a pour but de permettre la réalisation d'un support réglable à deux platines adaptables du type susvisé, dont l'architecture assure une très grande robustesse en même temps qu'elle autorise une très large adaptation de chacune des deux platines superposées.

L'invention a également pour objet un support du type susvisé qui présente au-dessous de la platine inférieure un plateau agencé pour recevoir les cassettes destinées à être utilisées avec le magnétoscope.

Le support réglable suivant l'invention, du genre dans lequel le piètement soutient deux platines adaptables superposées qui sont aménagées sur deux membrures horizontales assemblées l'une à l'autre en superposition par l'intermédiaire de deux montants, la membrure inférieure étant directement montée sur l'extrémité supérieure du pied vertical unique dudit piètement, est caractérisé en ce que les montants précités sont directement rendus solidaires des deux extrémités respectives des membrures et se prolongent vers le bas au-dessous de la membrure inférieure pour porter un plateau porte-cassettes, les montants, les membrures et le pied vertical étant disposés dans un même plan vertical.

On conçoit qu'on réalise de la sorte un ensemble robuste et rigide, ne donnant lieu à aucune oscillation indésirable.

Le dessin annexé, donné à titre d'exemple, permettra de mieux comprendre l'invention, les caractéristiques qu'elle présente et les avantages qu'elle est susceptible de procurer:
Fig. 1 est une vue en élévation d'un support établi conformément à l'invention.
Fig. 2 en est une coupe verticale schématique suivant le plan indiqué en II-II en Fig. 1.

Le support représenté comprend un piétement inférieur 1 de type usuel, formé par l'assemblage d'un tube vertical 2 et d'une série de bras radiaux 3 dont l'extrémité libre est équipée d'une roulette orientable telle que 4. Sur l'extrémité supérieure du tube 2 de ce piétement 1 est rapportée, par soudure dans l'exemple de réalisation envisagé, une membrure horizontale 5 constituée dans le présent cas par un profilé. Chacune des extrémités de la membrure 5 est rendue solidaire par soudure d'un montant 6 formé par un profilé identique, et les deux montants 6 sont reliés l'un à l'autre par une membrure supérieure 7, disposése dans le plan vertical défini par le tube 2 et la membrure inférieure 5.

Sur chacune des membrures 5 et 7 est ménagée une platine réglable 8, respectivement 9. L'on n'a pas détaillé l'agencement de ces platines car il peut être de tout type connu en pratique. On rappelera simplement que chaque platine 8 ou 9 comprend une partie fixe soudée à la membrure correspondante et des éléments mobiles suceptibles d'être immobilisés à l'aide de vis à la position choisie, ces éléments mobiles portant quatre semelles indépendantes susceptibles d'être ajustées pour recevoir les pieds ou la base du téléviseur T et du magnétoscope M auxquels le support suivant l'invention est associé.

Les deux montants 6 se prolongent vers le bas au-dessous de la membrure inférieure 5 afin d'assurer la suspension d'un plateau horizontal 10 pourvu d'oreilles latérales 10a soudées aux extrémités libres des montants précités. Ce plateau 6 présente avantageusement une orientation oblique dans le sens transversal de façon à favoriser la pose d'une série de cassettes vidéo C, retenues par un rebord antérieur 10b. Il convient d'observer que sa partie centrale est échancrée pour laisser place au tube 2 du piétement 1, tube auquel ledit plateau 10 est soudé, comme indiqué en 11 en Fig. 1.

On comprend que les pièces 5, 6, et 7 constituent une sorte de bâti rigide qui se trouve encore raidi par le plateau 10 fixé au tube 2. Le bâti 5-6-7 ainsi formé se trouve en conséquence à l'abri de tout fléchissement ou déformation parasite, et ce en dépit du poids du téléviseur T appliqué sur la partie supérieure de l'ensemble.

Comme indiqué ci-dessus les platines 8 et 9 sont susceptibles de présenter tout agencement désiré, si bien qu'on peut obtenir que les façades du téléviseur T et du magnétoscope M se trouvent en alignement vertical, ce qui améliore l'aspect esthétique de l'ensemble du meuble.

## Revendications

1. Support réglable pour téléviseur et magnétoscope, du genre dans lequel le piètement (1) soutient deux platines adaptables (8, 9) superposées qui sont aménagées sur deux membrures horizontales (5, 7) assemblées l'une à l'autre en superposition par l'intermédiaire de deux montants (6), la membrure inférieure (5) étant directement montée sur l'extrémité supérieure du pied vertical (2) unique du piétement (1), caractérisé en ce que les montants (6) sont directement rendus solidaires de deux extrémités respectives des membrures (5, 7) et se prolongent vers le bas au-dessous de la membrure inférieure (5) pour porter un plateau porte-cassettes (10), les montants (6), les membrures (5, 7) et le pied vertical (2) étant disposés dans un même plan vertical.

2. Support suivant la revendication 1, caractérisé en ce que la partie centrale du plateau porte-cassettes (10) est assemblée (en 11) au pied vertical (2) du piètement (1) afin de raidir le bâti formé par les membrures (5, 7) et les montants (6).

## Patentansprüche

1. Verstellbarer Träger für Fernseher und Videorekorder, dessen Fußgestell (1, 2) anpaßbare, übereinander angeordnete Platten (8, 9) aufweist, welche auf zwei waagerechten Trägern (5, 7) angeordnet sind, welche mittels zweier Stützen (6) übereinanderliegend zusammengebaut sind, wobei der untere Träger (5) unmittelbar auf dem äußeren Ende des einzigen senkrechten Fußes (2) des Fußgestells befestigt ist, dadurch gekennzeichnet, daß die Stützen (6) unmittelbar mit den beiden entsprechenden Enden der Träger (5, 7) fest verbunden sind und sich abwärts bis unterhalb des unteren Trägers (5) erstrecken, um eine Kassettentragplatte (10) zu tragen, wobei die Stützen (6), die Träger (5, 7) und der senkrechte Fuß (2) in derselben senkrechten Ebene liegen.

2. Träger nach Anspruch 1, dadurch gekennzeichnet, daß der Mittelteil der Kassettentragplatte (10) (bei 11) mit dem senkrechten Fuß (2) des Fußgestells (1) zusammengebaut ist, um den Rahmen des Gestells, der durch die Träger (5, 7) und die Stützen (6) gebildet wird, zu versteifen.

## Claims

1. An adjustable support for a television and video recorder, of the kind in which the foot structure (1) supports two superposed adaptable shelves (8, 9) which are arranged on two horizontal limbs (5, 7) fitted one to the other in superposition through the intermediary of two uprights (6), the lower limb (5) being directly mounted on the upper end of the single vertical leg (2) of the foot structure (1), characterised in that the uprights (6) are made directly integral with the two respective ends of the limbs (5, 7) and extend downwards below the lower limb (5) in order to carry a cassette holder shelf (10), the uprights (6), the limbs (5, 7) and the vertical leg (2) being disposed in one and the same vertical plane.

2. A support according to claim 1, characterised in that the central portion of the cassette holder shelf (10) is fitted (at 11) to the vertical leg (2) of the foot structure (1) in order to stiffen the frame formed by the limbs (5, 7) and the uprights (6).
